# EUROPÄISCHE PATENTANMELDUNG

(11) **EP 4 759 195 A2**
(43) Veröffentlichungstag der Anmeldung: **17.06.2026**
(21) Anmeldenummer: 25223302.8
(22) Anmeldetag: 15.12.2025
(51) Int. Cl.: A47B 91/00, A47F 5/10

(54) **REGALSYSTEM**

(30) Priorität: 13.12.2024 DE 202024107273 U; 03.07.2025 DE 202025103792 U
(71) Anmelder: Wanzl GmbH & Co. KGaA, 89340 Leipheim (DE)
(72) Erfinder: Götz, Christian, Leipheim (DE); Staib, Ralph, Leipheim (DE)

(57) **Zusammenfassung**

Die vorliegende Erfindung beschreibt ein Regalsystem (100) mit Säulen (200) und Wänden und/oder Etagen, wobei jede Säule (200) mit Aussparungen (210) versehen ist, weiterhin weist das Regalsystem (100) ein Fußteil (300) auf, das als Ausleger ausgeführt ist, wobei weiterhin ein Adapterteil (400) vorgesehen ist, um die Säule (200) wechselbar mit dem Fußteil (300) zu verbinden.

Die Erfindung zeichnet sich dadurch aus, dass zwischen beiden Bauteilen, Säule (200) und Adapterteil (400) ein Abriebschutz vorgesehen ist, der als Einleger (500) ausgeführt ist.

## Beschreibung

Die Erfindung bezieht sich auf ein Regalsystem. Solche weisen meist Säulen, Fußteile und Etagen auf. Weiterhin können Rückwände vorgesehen sein.

Aus dem Stand der Technik ist beispielsweise ein Regalsystem mit rechteckigen Säulen bekannt. Ein solches ist in der EP 0 873 703 A2 beschrieben. Die Säule weist periodisch beabstandete und im wesentlichen rechteckige Aussparungen auf. Im unteren Bereich der Säule sind zwei Aussparungen vorgesehen, die zum Anbringen von Regalfußteilen ausgeformt sind. Jedes Regalfußteil weist zum Einsetzen des Fußteils einen Zapfen auf, der in eine der beiden Aussparung eingebracht wird.

Auch die EP 2 392 228 B1 beschreibt ein Regalsystem mit Säulen und Wänden. Die Säulen sind rechteckig ausgeführt. Jede Säule ist an der Vorder- und Rückseite der Säule mit Aussparungen versehen. Hierbei sind immer zwei Aussparungen nebeneinander angeordnet. Weiterhin sind Klammern vorgesehen, mittels derer Wände wechselbar an einer Säule angebracht werden kann. Für einen zeitsparenden Wechsel eigenen sich besondere Demontagewerkzeuge.

Auch wird der Lösungsansatz zur Verbindung von Säule und Fuß verwendet, bei dem ein Rohr auf ein Innendorn gesteckt wird. Hierbei sind diverse Regalsysteme mit einer steckbaren Verbindung von Säule und Fuß bekannt. Ein solches Regalsystem wird beispielsweise in der EP 1 106 119 A1 offenbart. Sie offenbart ein Fußteil für eine runde Säule. Das Fußteil ist als Ausleger ausgeführt. Dieser ist an seinem hinteren Ende mit einer Hülse zum axialen Aufschieben des unteren Endes der Säule versehen. Die Verbindung zwischen Ausleger und Hülse erfolgt über einen in den Ausleger eingeschweißten Riegel.

Sofern das axiale Aufschieben angewandt wird, muss ein notwendiges Spiel akzeptiert werden oder erweiterte Vorkehrungen zur Reduzierung dieses Spiels verwendet werden. Z.B. werden meist zusätzliche Verschraubungen notwendig.

Das Aufstecken des Säulenrohrs auf das Adapterteil benötigt ausreichendes Spiel, das später beim Gebrauch jedoch nicht gewünscht ist. Um dieses Spiel im weiteren Gebrauch zu reduzieren, werden die Bauteile oft verschraubt.

Der Erfindung liegt die Aufgabe zugrunde, eine Lösung aufzuzeigen durch welche es möglich wird, dieses Spiel zu reduzieren und Verschraubungen zu vermeiden.

Diese Aufgabe wird erfindungsgemäß gelöst durch ein Regalsystem mit Säulen und Wänden und/oder Etagen, wobei jede Säule mit Aussparungen versehen ist, weiterhin weist das Regalsystem ein Fußteil auf, das als Ausleger ausgeführt ist, wobei weiterhin ein Adapterteil vorgesehen ist, um die Säule wechselbar mit dem Fußteil zu verbinden, wobei zwischen beiden Bauteilen ein Abriebschutz vorgesehen ist, der als Einleger ausgeführt ist.

Der Einleger kann in einfacher Weise als zusätzliches Bauteil während des Aufbaus aufgelegt werden.

Hierbei hat es sich als sinnvoll erwiesen, dass der Einleger als Platine gebildet ist. Dies erfordert einen geringen Materialaufwand bei gleichzeitig optimaler Wirkung, um ein Verrutschen von Säule und Adapterteil zu unterbinden und gleichzeitig den Abrieb der Oberfläche beider Bauteile zu verhindern.

Weiterhin kann der Einleger je nach Konstruktion von Säule und Adapterteil drei Ausnehmungen, und hierbei insbesondere zwei äußere und eine mittlere Ausnehmung, aufweisen. Diese Form des Einlegers ermöglicht ein optimales Anpassen an die beiden Bauteile Säule und Adapterteil, gleichzeitig können durch diese Form des Einlegers beide Bauteile gegen ein Verrutschen bei gleichzeitig minimalem Materialeinsatz gesichert werden.

Aufgrund der gegenüberliegend ausgeführten Öffnungen der Säule, ausgeführt als parallele Schlitze, erweist es sich als vorteilhaft, dass die zwei äußeren Ausnehmungen des Einlegers spiegelbildlich ausgeführt sind. Diese Konstruktion vereinfacht das Anbringen des Einlegers auf dem oberen Ende des Adapterteils aber auch die Herstellung des Einlegers selbst.

Um Verletzungen bei der Montage auszuschließen, hat es sich als sinnvoll erwiesen, dass die Ausnehmungen möglichst rechteckig sind, wobei die inneren und äußeren Ecken abgerundet ausgeführt sind.

Weiterhin ist es vorteilhaft, wenn der Einleger aus einem Edelstahlblech ausgeführt ist. Dies unterbindet eine Korrosion und erweist sich durch den geringen Materialeinsatz nicht als kostenintensiv. Ein Abrieb wie er bisher beim Aufsetzten der Säule auf dem Adapterteil stattfand, kann durch den Einleger weitestgehend unterbunden werden.

Durch die geringe Stärke des Einlegers besteht die Möglichkeit, dass das Blech des Einlegers flexibel ausgeführt ist. Ein Verbiegen beim Anordnen der Säule ist somit auf einfache Art und ohne große Kraftaufwendung möglich.

Das Einplanen fertigungsbedingter Toleranzen kann vermindert werden. Im Detail geht es hierbei um die Berücksichtigung der Minimal- und Maximaltoleranzen am Säulenrohr wie beispielsweise Außenmaß, Materialstärke und Innenrohrradius, sowie Fertigungstoleranz des Adapterteils. Das vorhandene Spiel kann durch den Einsatz des Einlegers reduziert werden.

Insbesondere hat es sich als sinnvoll erwiesen, wenn das Blech eine Stärke von ca. 0,3 mm aufweist. Hierdurch kann ein geringer Materialeinsatz sichergestellt werden, wodurch auch die Herstellkosten gering gehalten werden können.

Die mittlere Öffnung des Einlegers ermöglicht es, dass der Einleger in einfacher Weise auf das Adapterteil angeordnet werden kann.

Eine farbliche Anpassung des Einlegers kann vorgenommen werden. Hierbei kann die Farbe der Säule verwendet werden, oder aber ggf. zur besseren Kennzeichnung bewusst eine andere Farbe Einsatz finden.

Diese Aufgabe der Erfindung wird erfindungsgemäß weiterhin in einer weiterführenden Ausführung gelöst. Bei dieser ist das Regalsystem mit Säulen und Wänden und/oder Etagen ausgestattet, wobei jede Säule mit Aussparungen versehen ist, wobei das Regalsystem ein Fußteil aufweist, das als Ausleger ausgeführt ist, wobei die Säule mit ihrem unteren Ende wechselbar am Fußteil angeordnet werden kann, und wobei das untere Ende der Säule flächige Seiten mit Überständen aufweist.

Es hat sich bei dieser Variante als vorteilhaft erwiesen, dass das Fußteil mit Öffnungen ausgestattet ist, wobei die Öffnungen die flächigen Seiten mit den Überständen aufnehmen.

Weitere Einzelheiten und Merkmale der Erfindung ergeben sich aus der nachfolgenden Beschreibung in Verbindung mit den Zeichnungen. Es zeigt:
- **Figur 1**: eine perspektivische Darstellung eines Adapterteils und einer Säule mit einem Einleger in waagrechter noch ungenutzter Position;
- **Figur 2**: eine perspektivische Darstellung eines Adapterteils und einer Säule mit einem Einleger nach Figur 1 bei der die Säule auf das Adapterteil und den Einleger geschoben wird;
- **Figur 3**: eine perspektivische Darstellung des Säulenrohrs nach Figur 1gesichert auf einem Adapterteil;
- **Figur 4**: eine perspektivische Darstellung eines Fußteils an dem ein Adapterteil mit einem waagrecht eingelegten Einleger angeordnet ist;
- **Figur 4a**: eine weitere perspektivische Darstellung von Säule, Adapterteil und Fußteil;
- **Figur 4b**: sowie eine vergrößerte Ansicht der Säule mit Öffnungen,
- **Figur 5**: eine Draufsicht auf einen Einleger,
- **Figur 6a**: ein weiteres Regalsystem mit einer alternativen Säule und alternativem Fußteil;
- **Figur 6b**: eine Detailansicht dieser Säule und Fußeinheit;
- **Figur 7a**: die alternative Säule angeordnet an dem alternativen Fußteil;
- **Figur 7b**: eine weitere Detailansicht dieser Säule, wobei die Säule in der Fußeinheit angeordnet ist;
- **Figur 8**: eine ergänzende perspektivische Ansicht der alternativen Säule mit alternativem Fußteil.

Die Darstellung nach Figur 1 zeigt eine perspektivische Darstellung eines Adapterteils 400 und einer rechteckigen Säule 200 mit einem Einleger 500 in waagrechter noch ungenutzter Position. Das Adapterteil 400 weist an seinem oberen Ende 410 verschiedene Endteile 420 auf. Ein Einleger 500 ist vorgesehen.

Der Einleger 500 weist drei Ausnehmungen 510 auf. Es sind zwei äußere rechteckige Ausnehmungen 512 vorgesehen. Weiterhin weist der Einleger 500 eine mittlere Ausnehmung 514 auf. Die mittlere Ausnehmung 514 umschließt Endteile 420 des oberen Endes 410 des Einlegers 500.

Der Einleger 500 ist waagrecht aufgelegt. Hierbei ist der Einleger 500 aus einem sehr dünnen Blech gefertigt. Die Verwendung eines Edelstahlblechs hat sich als vorteilhaft erwiesen. Durch den Einsatz des Einlegers 500 wird beim Aufstecken der Säule 200 die Oberfläche des Adapterteils 400 geschützt.

In den Figuren 1 bis 3 ist ein rechteckiges Säulenrohr 200 gezeigt. Andere Querschnitte sind ebenfalls denkbar. Die mittlere Ausnehmung 514 ist überwiegend rechteckig ausgeführt.

Beim Einsetzen des Einlegers 500 werden die gegenüberliegenden Endteile 420 näher zueinander gezogen, so dass das Einsetzen des Säulenrohrs 200 erleichtert wird.

Zur Vormontage kann das Adapterteil 400, das vorzugsweise aus zwei gegenüberliegenden Teilen gebildet ist, von Hand zusammengedrückt werden. Wenn der Einleger 500 eingelegt ist, federt der obere Teil 410 bzw. die Endteile 420 des Adapterteils 400 wieder zurück in ihre Endposition und fixieren dadurch den Einleger 500.

Figur 2 zeigt eine perspektivische Darstellung eines Adapterteils 400 und einer Säule 200 mit einem Einleger 500 nach Figur 1. Die Säule 200, insbesondere das Säulenrohr, wird auf das Adapterteil 400 und den Einleger 500 geschoben. Die äußeren Enden des Einlegers 500 verbiegt sich. Hierbei greifen die äußeren Ausnehmungen 512 in die Konstruktion des oberen Endes 410 des Adapterteils 400.

In Figur 3 ist das Säulenrohr 200 auf dem Adapterteil 400 angeordnet. Das Spiel zwischen beiden Bauteilen wurde minimiert. Säulenteil 200 und Adapterteil 400 weisen eine stabile Verbindung auf, ohne, dass es zu einem Verrutschen oder Verschieben kommt. Teile des Einlegers 500 sind derart gebogen, dass sie durch bestehende Öffnungen der Seitenfläche des Säulenrohrs 200 minimal herausragen. Fig. 3 zeigt zwei Öffnungen durch welche Teile des Einlegers 500 herausragen können. Die Ausführung des Einlegers 500 ist hierbei so gewählt, dass in eingesetztem Zustand des Säulenteils 200 Teile des Einlegers 500 die Möglichkeit haben, leicht aus den Öffnungen des Säulenrohrs 200 herauszuragen und somit eine zusätzliche Sicherung von Adapterteil 400 und Säulenrohr 200 herzustellen. Der Einleger ist hierfür sehr dünn mit ungefähr 0,3 mm ausgelegt. Ein Edelstahlblech hat sich für diese Verwendung als zweckdienlich erwiesen.

Das Aufstecken des Säulenrohrs 200 auf das Adapterteil 400 verursacht dadurch keinen weiteren Abrieb mehr. Die Oberflächen beider Bauteile 200, 400 sind somit bestmöglich geschützt.

Durch die sehr dünne und flache Ausführung kann der Einleger 500 auf einfache Weise eingesetzt werden und formt sich selbst an - d.h. ohne weitere Hilfe - entsprechend zwischen den Bauteile 200, 400. Das Spiel ist dann kleinstmöglich gehalten. Somit sichert der Einleger 500 weiterhin beide Bauteile 200, 400 in vorteilhafterweise gegen ein Verrutschen.

Figur 4 zeigt ein Fußteil 300 mit einem Adapterteil 400. Das Adapterteil 400 ist am äußeren Bereich des Fußteils 300 vorzugsweise wechselhaft angeordnet. Am oberen Ende des Adapterteils 410 sind verschiedene Endteile 420 vorgesehen. Der Einleger 500 ist waagrecht aufgelegt. Die mittlere Ausnehmung 510, 514 umgreift hierbei das obere Ende 410 insbesondere die Endteile 420 des Adapterteils 400.

Figur 4a zeigt eine weitere Darstellung der Säule 200, des Adapterteils 400 und des Fußteils 300. Hierbei sind verschiedene Öffnungen 210 vorgesehen. Es sind zwei obere Öffnungen 212 spiegelbildlich zueinander ausgeführt. Hierbei ist eine überwiegend rechteckige Form gewählt, wobei die Form jeweils in den äußeren Wandungen bzw. Ecken leicht konisch verläuft. Hierdurch ist eine einfachere Aufnahme des Adapterteils 400 möglich. Das Adapterteil 400 weist Weiterhin kann ein ggf. vorhandenes Spiel ausgeglichen werden. Das Adapterteil 400 weist obere Federelemente 610 (vgl. Fig. 4) und untere Federelemente 620 auf. Hierbei werden die oberen Federelemente 610 von den oberen Aussparung 210, 212 aufgenommen (vgl. Fig. 3). Die unteren Federelemente 620 werden von der unteren Aussparung 210, 214 aufgenommen. Auch die untere Aussparung 214 ist vorzugsweise an ihren senkrechten Seiten leicht konisch ausgeführt.

Die leicht konische Ausführung der oberen Aussparung 212 an den äußeren Seiten, wie in Fig. 4b genauer dargestellt, und die leicht konische Ausführung der beiden senkrechten Wandung der unteren Aussparung 214 (vgl. ebenfalls Fig. 4b) erleichtert die Anordnung der Säule 200 auf dem Adapterteil 400, ermöglicht ein leichtes Spiel und kann mögliche Ungenauigkeiten der Federelemente 610 bzw. 620 oder der Aussparungen 212, 214 ausgleichen.

Wie aus Figur 5 hervorgeht, ist die Form der mittleren Ausnehmung 514 entsprechend hierfür ausgeführt. Eine weitestgehend rechteckige Form der Ausnehmung 514 hat sich als sinnvoll erwiesen. In Figur 5 ist eine kreuzähnliche Ausführung der Ausnehmung 514 dargestellt. Durch diese Form ist ein bestmögliches Anordnen des Einlegers 500 auf dem oberen Ende 410 des Adapterteils 400 möglich.

Die beiden äußeren Ausnehmungen 512 des Einlegers 500 sind symmetrisch und rechteckig ausgeführt. Diese beiden Ausnehmungen 512 ermöglichen dadurch ein bestmögliches Anordnen der Säule 200 auf dem Adapterteil 400 mit aufgelegtem Einleger 500. Vgl. hierzu Fig. 3. Die Wandung des Einlegers 500 neben den äußeren Ausnehmungen 512 kann leicht gebogen die Öffnungen der Säule 200 ausfüllen. Dies ist auf beiden Seiten der Säule 200 möglich. Ein Verrutschen des Einlegers 500 kann somit ausgeschlossen werden. Hierdurch ist eine sichere Verbindung zwischen der Säule 200 und dem Adapterteil 400 realisiert.

Figur 6a zeigt ein weiteres Regalsystem mit einer alternativen Säule 200' und einem alternativen Fußteil 300'. Weiterhin ist in Figur 6b eine Detailansicht der alternativen Säule 200' und Fußeinheit 300' dargestellt. Die Säule 200' ist hierbei steckbar in das Fußteil 300' einbringbar. Hierfür weist die Säule 200' an ihrem unteren Ende 230' eine Querschnittsverkleinerung auf. Weiterhin sind am unteren Ende 230' der Säule 200' zwei flächenarte Seiten 232' angeformt bzw. als Verlängerung vorgesehen. Jede flächenartige Seite 232' weist hierbei zwei stempelartige Überstände 234' auf. Das untere Ende 230' der Säule 200' wird in das Fußteil 300' gesteckt und mittels der stempelartigen Überstände 234' im Fußteil 300'gesichert. Dies ist in Fig 7a und als Detail in Fig. 7b dargestellt. Das Fußteil 300' ist für ein sicheres Eingreifen beiden flächenartigen Seiten 232' mit zwei Öffnungen 336' ausgestattet. Weiterhin ist das Fußteil 300' für das Anordnen der stempelartigen Überstände 234' entsprechend mit Öffnungen 338' ausgestattet. In diese Öffnungen 238' sind die Überstände 234' gesteckt. Hierdurch ist ein einfaches Ineinanderstecken und gesichertes Ineinandergreifen der beiden Bauteile Säule 200' und Fußteil 300' möglich. Weiterhin ist ein einfaches Auseinanderbauen beider Teile 200' und 300' möglich. Figur 8 zeigt ergänzend eine perspektivische Detailansicht der alternativen Säule 200' mit Fußteil 300'.

Weiterhin könnten die flächigen Seiten 232'mit den Überständen 234' nicht an die Säule 200' angeformt sein, sondern als zusätzliches Adapterteil ausgeführt sein.

In vorteilhafter Weise sichert ein zusätzliches - nicht näher dargestelltes Verbindungsmittel die beiden Bauteile Säule 200' und Fußteil 300'. Hierfür weisen beide Bauteile 200', 300' entsprechende Bohrungen auf.

### Bezugszeichenliste

- 100, 100': Regalsystem
- 200, 200': Säule, Säulenrohr
- 210: Aussparungen
- 212: obere Aussparung
- 214: untere Aussparung
- 230': unteres Ende (Säule)
- 232': flächenartige Seiten
- 234': stempelartige Überstände
- 300, 300': Fußteil, Ausleger
- 336': Öffnungen für flächenartige Seiten
- 338': Öffnungen für stempelartige Überstände
- 400: Adapterteil
- 410: oberes Ende
- 420: Endteile
- 500: Einleger
- 510: Ausnehmungen
- 512: äußere Ausnehmung
- 514: mittlere Ausnehmung
- 610: obere Federelemente
- 620: untere Federelemente

## Patentansprüche

1. Regalsystem (100) mit Säulen (200) und Wänden und/oder Etagen, wobei jede Säule (200) mit Aussparungen (210) versehen ist, weiterhin weist das Regalsystem (100) ein Fußteil (300) auf, das als Ausleger ausgeführt ist, wobei weiterhin ein Adapterteil (400) vorgesehen ist, um die Säule (200) wechselbar mit dem Fußteil (300) zu verbinden, **dadurch gekennzeichnet, dass** zwischen beiden Bauteilen, Säule (200) und Adapterteil (400) ein Abriebschutz vorgesehen ist, der als Einleger (500) ausgeführt ist.

2. Regalsystem (100) nach Anspruch 1, **dadurch gekennzeichnet, dass** der Einleger (500) als Platine gebildet ist.

3. Regalsystem (100) nach Anspruch 1 oder 2, **dadurch gekennzeichnet, dass** der Einleger (500) drei Ausnehmungen (510), zwei äußere und eine mittlere Ausnehmung (512, 514) aufweist.

4. Regalsystem (100) nach wenigstens einem der Ansprüche 1 bis 3, **dadurch gekennzeichnet, dass** die zwei äußeren Ausnehmungen (512) spiegelbildlich ausgeführt sind.

5. Regalsystem nach wenigstens einem der Ansprüche 1 bis 4, **dadurch gekennzeichnet, dass** die Ausnehmungen (510) möglichst rechteckig sind und wobei die inneren und äußeren Ecken abgerundet ausgeführt sind.

6. Regalsystem nach wenigstens einem der Ansprüche 1 bis 5, **dadurch gekennzeichnet, dass** der Einleger (500) aus einem Edelstahlblech ausgeführt ist.

7. Regalsystem nach Anspruch 6, **dadurch gekennzeichnet, dass** das Blech flexibel ausgeführt ist.

8. Regalsystem nach wenigstens einem der Ansprüche 6 oder 7, **dadurch gekennzeichnet, dass** das Blech eine Stärke von ca. 0,3 mm aufweist.

9. Regalsystem nach wenigstens einem der Ansprüche 1 bis 8, **dadurch gekennzeichnet, dass** der Einleger (500) auf das Adapterteil (400) angeordnet wird.

10. Regalsystem (100') mit Säulen (200') und Wänden und/oder Etagen, wobei jede Säule (200') mit Aussparungen (210) versehen ist, wobei das Regalsystem (100') ein Fußteil (300') aufweist, das als Ausleger ausgeführt ist, wobei die Säule (200') mit ihrem unteren Ende (230') wechselbar am Fußteil (300') angeordnet werden kann, **dadurch gekennzeichnet, dass** das untere Ende (230') der Säule (200') flächige Seiten (232') mit Überständen (234') aufweist.

11. Regalsystem nach Anspruch 10, **dadurch gekennzeichnet, dass** das Fußteil (300') mit Öffnungen (336', 338') ausgestattet ist, wobei die Öffnungen (336', 338') die flächigen Seiten (232') mit den Überständen (234') aufnehmen.

12. Regalsystem (100) mit Säulen (200) und Wänden und/oder Etagen, wobei jede Säule (200) mit Aussparungen (210) versehen ist, weiterhin weist das Regalsystem (100) ein Fußteil (300) auf, das als Ausleger ausgeführt ist, wobei weiterhin ein Adapterteil (400) vorgesehen ist, um die Säule (200) wechselbar mit dem Fußteil (300) zu verbinden, **dadurch gekennzeichnet, dass** zwei obere Aussparungen (212) und eine untere Aussparung (214) vorgesehen sind, wobei die äußeren Wandungen hierbei leicht konisch ausgeführt sind.
